# EUROPÄISCHE PATENTSCHRIFT

(11) **EP 0 449 070 B1**
(45) Veröffentlichungstag und Bekanntmachung des Hinweises auf die Patenterteilung: **24.03.1993**
(21) Anmeldenummer: 91104115.0
(22) Anmeldetag: 16.03.1991
(51) Int. Cl.: E05D 7/12, E05D 5/08

(54) **Scharnier**
Hinge
Charnière

(30) Priorität: 27.03.1990 AT 705/90
(43) Veröffentlichungstag der Anmeldung: 02.10.1991
(73) Patentinhaber: Julius Blum Gesellschaft m.b.H., 6973 Höchst (AT)
(72) Erfinder: Dubach, Fredi, CH-8345 Adetswil (CH); Röck, Erich, A-6973 Höchst (AT)
(74) Vertreter: Torggler, Paul, Dr.

(56) Entgegenhaltungen:
- EP-A- 0 303 885
- DE-A- 2 634 558
- DE-U- 8 434 065
- FR-A- 2 432 077
- GB-A- 2 028 914

## Beschreibung

Die Erfindung bezieht sich auf ein Scharnier, insbesondere Einachsscharnier, mit einem an einer Möbelwand montierbaren Scharnierarm und mindestens einen mit dem Scharnierarm drehbar verbundenen innerern Kupplungsteil welcher in eine Ausnehmung eines türseitigen Scharniertopfes senkrecht oder annähernd senkrecht zur Türebene einsetzbar und in dieser mittels eines federbeaufschlagten Riegelteils im Scharniertopf lösbar verankerbar ist, wobei der Riegelteil am Kupplungsteil kippbar gelagert ist und an einer Nase der die Ausnehmung begrenzenden Scharniertopfwandung anliegt und wobei ferner eine Klemmschraube vorgesehen ist.

Derartige Scharniere werden insbesondere im Büro-, Organisations- und Objektmöbelbau eingesetzt. Sie finden als Eck- und Zwillingsscharniere, d.h. Scharniere, an denen zwei Türen angelenkt sind, Verwendung.

Im allgemeinen sind sie als Einachsscharniere gefertigt, doch soll der Erfolg nicht darauf eingeschränkt sein.

Bei herkömmlichen Scharnieren wird beim Zusammenbau des Möbels eine Grundplatte an der Möbelseitenwand befestigt. In die Tür wird ein Scharniertopf eingesetzt. Dieser ist über eine Gelenksachse oder vier Gelenksachsen und zwei Gelenkshebel mit dem eigentlichen Scharnierarm verbunden. Bei der endgültigen Montage wird der Scharniers auf die an der Möbelseitenwand montierte Grundplatte aufgesetzt und mit dieser verbunden. Durch ein relatives Verschieben der Position des Scharnierarmes zur Grundplatte kann die Lage der Tür verstellt werden. Im allgemeinen bieten herkömmliche Scharniere eine Verstellmöglichkeit in die Richtung der Breite der Möbeltürfuge und der Tiefe des Möbels. In manchen Fällen kommt eine Verstellmöglichkeit in der Höhe dazu.

Aus der DE-A1-26 34 558 ist ein gattungsgemäßes Scharnier mit einem Scharnierarm und einem Scharniertopf, die durch zwei Gelenkhebel und vier Gelenkachsen miteinander verbunden sind, bekannt. Der Scharniertopf ist zweiteilig ausgeführt, mit einem Innentopf, der in den Scharniertopf eingesetzt werden kann. Der Scharnierarm lagert wie üblich auf einer Grundplatte.

Die EP-A2-303 885 zeigt ein Einachsscharnier bei dem jedoch der Kupplungsteil nicht senkrecht zur Möbeltüre in den Scharniertopf eingesetzt werden kann.

Scharniere der eingangs erwähnten Art unterscheiden sich von den genannten dadurch, daß der Scharnierarm unmittelbar an der Möbelseitenwand befestigt beispielsweise an diese geschraubt wird. Dies hat den Vorteil, daß er sehr schmal gehalten werden kann und durch das Wegfallen einer zusätzlichen Grundplatte noch einmal Platz eingespart wird. Die gesamte Breite des Möbels kann dadurch optimal genutzt werden, wie es beispielsweise bei Karteikästenordnern od. dgl. besonders zum Tragen kommt.

Bei diesen Scharnieren ist die zweiteilige Montage ebenso bekannt, d.h. es wird der Scharnierarm an der Möbelseitenwand befestigt und ein Scharniertopf in die Türe eingesetzt. Beim endgültigen Einhängen der Türe wird der Scharniertopf über einen Kupplungsteil, der an dem Scharnierarm angelenkt ist, mit diesem verbunden. Bei herkömmlichen Scharnieren erfolgt dies mittels einer Klemmschraube.

Aufgabe der Erfindung ist es, ein Scharnier der eingangs erwähnten Art dahingehend zu verbessern, daß das Einhängen der Tür, d.h. das Verbinden des Scharniertopfes mit dem Kupplungsteil erleichtert wird. Dabei soll das Einhängen ohne Werkzeug erfolgen können, da das Anziehen der Klemmschraube, wenn die Tür gehalten werden muß, oft Schwierigkeiten bereitet. Ebenso soll es erfindungsgemäß möglich sein, die Türe leicht wieder auszuhängen, d.h. den Scharniertopf vom Scharnierarm zu trennen. Eine besondere Aufgabe der Erfindung ist es, das Kuppeln des Scharniertopfes und des Kupplungsteiles in jeder Stellung der Scharniers zu ermöglichen.

Die erfindungsgemäße Aufgabe wird durch den kennzeichnenden Teil des Anspruchs 1 gelöst.

Um den Kupplungsteil leicht vom Scharniertopf lösen zu können, ist vorteilhaft vorgesehen, daß im Scharniertopf ein Hebel drehbar gelagert ist mittels dem der Riegelteil von der Nase abdrückbar ist.

Nachfolgend wird ein Ausführungsbeispiel der Erfindung an Hand der Figuren der beiliegenden Zeichnungen beschrieben.

Die Fig. 1 zeigt ein schematisch gehaltenes Schaubild eines Kupplungsteiles, die Fig. 2 zeigt ein Schaubild eines Scharniertopfes, die Fig. 3 zeigt ein Schaubild eines Riegelteiles, die Fig. 4 zeigt ein Schaubild eines Entriegelungshebels, die Fig. 5 zeigt ein Schaubild eines Scharnierarmes, die Fig. 6 zeigt eine Seitenansicht eines Riegelteiles, die Fig. 7 zeigt einen Längschnitt durch einen Entriegelungshebel nach bel nach Fig. 4, die Fig. 8 zeigt eine Draufsicht auf einen Entriegelungshebel, die Fig. 9 zeigt einen Längsschnitt durch einen Scharniertopf, die Fig. 10 zeigt einen Schnitt senkrechter Scharnierachse durch den Scharnierarm mit Kupplungsteil und den Scharniertopf, wobei der türseitige Scharniertopf und korpusseitige Scharnierarm getrennt sind, die Fig. 11 zeigt den Scharnierarm und den Scharniertopf im Schnitt während des Zusammensetzens, die Fig. 12 zeigt einen gleichen Schnitt wie die Fig. 11, wobei der Kupplungsteil im Scharniertopf verankert ist und die Fig. 13 bis 15 zeigen zwei Teile eines zweiteiligen Kupplungsteils jeweils in Draufsicht, Seitenansicht und im Schnitt.

Der in der Fig. 2 gezeigte Scharniertopf 1 besteht aus einem Flachzylinder 2, der an der Außenseite mit Rippen 3 versehen ist und der an einer Seite segmentförmig abgeschnitten ist, sodaß er eine flache Seite 4 aufweist, die mit der Stirnfläche der Möbeltüre 26 abschließt.

Der Scharniertopf 1 ist mit einem Flansch 5 versehen, der an der Möbeltüre 26 anliegt.

Der Scharniertopf 1 weist eine Ausnehmung 6 auf, in die der Kupplungsteil 7 einsetzbar und in der er verankerbar ist.

An den beiden Seitenwänden 8 der Ausnehmung 6 befinden sich Ansätze 9, die in korrespondierende Ausnehmungen 10 des Kupplungsteiles 7 ragen. Im Ausführungsbeispiel weisen die Ansätze 9 und die Ausnehmungen 10 eine gerade Seitenwand 11 und eine gebogene Seitenwand 12 auf, wobei die Seitenwände 11, 12 zum Boden des Scharniertopfes 1 divergieren.

Am vorderen Ende des Kupplungsteiles 7 ist der Riegelteil 13 auf einer Achse 14 kippbar gelagert. Wird der Kupplungsteil 7 in die Ausnehmung 6 des Scharniertopfes 1 eingesetzt und zwar derart, daß die Ausnehmungen 10 die Ansätze 9 satt aufnehmen, rastet der Riegelteil 13 der von einer Feder 22 beaufschlagt wird, hinter der Nase 15 des Scharniertopfes 1 ein und verriegelt dadurch den Kupplungsteil 7 im Scharniertopf 1.

Um den Halt des Kupplungsteiles 7 im Scharniertopf 1 zu verbessern, können korrespondierende Anschläge 16, 17 vorgesehen sein, die ein Wegdrücken des Kupplungsteiles 7 an der dem Scharnierarm 20 zugewendeten Seite verhindert. Die Anschläge 16 befinden sich an der abgeflachten Seite 4 des Scharniertopfes 1 und die Anschläge 17 an der korrespondierenden Flachseite des Kupplungsteiles 7.

Im Scharniertopf 1 ist noch ein Entriegelungshebel 18 gelagert, der bündig mit dem Flansch 5 abschließt und dessen Funktion später erklärt wird.

Um eine Tiefenverstellung des Scharnieres zu ermöglichen, kann der Kupplungsteil 7 zweiteilig ausgeführt sein und zwar bestehend aus einem Teil 7′, der auf der Scharnierachse 19 lagert und einem Teil 7˝ in dem sich die Ausnehmungen 10 befinden und an dem die Achse 14 bzw. die die Achse 14 bildende Lageröse für den Riegelteil 13 ausgebildet ist.

Die Teile 7′, 7˝ werden durch eine Schraube 21 klemmend zusammengehalten. Die Schraube 21 ragt dabei durch ein Langloch 28 im Teil 7′. Die Länge des Langloches 28 bestimmt das Maß der Tiefenverstellung.

Die Blattfeder 22, die den Riegelteil 13 an die Seitenwand der Ausnehmung 6 und an die Nase 15 des Scharniertopfes 1 drückt, wird wie aus den Fig. 10 - 12 ersichtlich zwischen den Teilen 7′, 7˝ klemmend gehalten.

Wie aus der Fig. 11 ersichtlich drückt ein Schenkel 22′ der Blattfeder 22 auf den Boden des Scharniertopfes 1, wobei er in einer Ausnehmung 23 aufgenommen ist.

Der Scharnierarm 20 ist in der Fig. 5 gezeigt. Er weist einen Schenkel 20′ auf, der seitlich an der Möbelwand 27 anliegt, einen Schenkel 20˝, der an der Stirnfläche der Möbelwand 27 anliegt und Halterungen 24 für die Scharnierachse 25.

Bei der Montage des Scharniers ist der Scharniertopf 1 einerseits in den Türflügel 26 eingesetzt und der Scharnierarm 20 ist an der Möbelseitenwand 27 befestigt beispielsweise mit dieser verschraubt. Am Scharnierarm 20 lagert mittels der Scharnierachse 25 der Kupplungsteil 7 mit dem Riegelteil 13, wobei die beiden Teile (7′, 7˝) des Kupplungsteiles 7 mittels der Klemmschraube 21 zusammengehalten werden.

Um den Türflügel 26 am Möbelkorpus zu montieren, genügt es, den Türflügel 26 mit dem Scharniertopf 1 derart an den Kupplungsteil 7 heranzuführen, daß die Ansätze 9 in die Ausnehmungen 10 schiebbar sind. Dies ist bei jeder Stellung des Kupplungsteiles 7 möglich, d.h. bei praktisch jedem Öffnungswinkel der Tür 26.

Die Verriegelung des Kupplungsteiles 7 im Scharniertopf 1 erfolgt automatisch, da der Riegelteil 13 wie bereits erwähnt von der Feder 14 unter die Nase 15 gedrückt wird.

Soll der Türflügel 26 vom Möbelkorpus gelöst werden, d.h. der Scharniertopf 1 vom Kupplungsteil 7 getrennt werden, genügt es den Entriegelungsteil 18, wie in der Fig. 17 gezeigt, vom Flansch 5 wegzuschwenken, wodurch der Riegelteil 13 von der Nase 15 weggedrückt wird. Gleichzeitig drückt der Schenkel 22′ der Schenkelfeder 22 den Scharniertopf 1 vom Kupplungsteil 7 ab, sodaß ein Hängenbleiben des Scharniertopfes 1 sicher vermieden wird.

Nachdem der Entriegelungsteil 18 wieder in seine Grundstellung, d.h. parallel zum Flansch 5 gebracht wurde, ist das Scharnier jederzeit kuppelbar.

## Patentansprüche

1. Scharnier, insbesondere Einachsscharnier, mit einem an einer Möbelwand montierbaren Scharnierarm (20) und mindestens einen mit dem Scharnierarm (20) drehbar verbundenen inneren Kupplungsteil (7), welcher in eine Ausnehmung (6) eines türseitigen Scharniertopfes (1) senkrecht oder annähernd senkrecht zur Türebene einsetzbar und in dieser mittels eines federbeaufschlagten Riegelteils (13) im Scharniertopf (1) lösbar verankerbar ist, wobei der Riegelteil (13) der am Kupplungsteil (7) kippbar gelagert ist an einer Nase (15) der die Ausnehmung (6) begrenzenden Scharniertopfwandung anliegt und wobei ferner eine Klemmschraube (21) vorgesehen ist, dadurch gekennzeichnet, daß an den beiden Längsseiten des Scharniertopfes (1) an der inneren Scharniertopfwandung oder an der der inneren Scharniertopfwandung zugeordneten Seite des Kupplungsteiles (7) mindestens ein Ansatz (9) vorgesehen ist, der in einer Ausnehmung (10) des korrespondierenden Teiles formschlüssig vollständig aufgenommen ist, daß der Ansatz (9) und die korrespondierende Ausnehmung (10) bis zum Boden des Scharniertopfes divergierende Seitenflächen (11, 12) aufweisen.

2. Scharnier nach Anspruch 1, dadurch gekennzeichnet, daß im Scharniertopf (1) ein Entriegelungshebel (18) drehbar gelagert ist mittels dem der Riegelteil (13) von der Nase (15) abdrückbar ist.

3. Scharnier nach Anspruch 1 oder 2, dadurch gekennzeichnet, daß am Kupplungsteil (7) Anschläge (17) ausgebildet sind, die an korrespondierenden Anschlägen (16) an einer abgeflachten Seite (4) des Schaniertopfes (1) anliegen.

4. Scharnier nach Anspruch 1, dadurch gekennzeichnet, daß der Riegelteil (13) von einer Biegefeder (22) beaufschlagt wird, die im Kupplungsteil (7) lagert und gleichzeitig auf den Scharniertopf (1) drückt.

5. Scharnier nach Anspruch 4, dadurch gekennzeichnet, daß der Teil (22′) der Biegefeder (22), der auf den Scharniertopf (1) drückt von einer Nut (23) im Boden des Scharniertopfes (1) aufgenommen wird.

6. Scharnier nach mindestens einen der Ansprüche 1 bis 5, dadurch gekennzeichnet, daß der Kupplungsteil (7) zweiteilig ausgeführt und die Biegefeder (22) zwischen den beiden Teilen (7′, 7˝) klemmend gehalten ist.

7. Scharnier nach Anspruch 2, dadurch gekennzeichnet, daß der Scharniertopf (1) einen Flansch (5) mit einer Ausnehmung aufweist, die den Entriegelungshebel (18) aufnimmt, sodaß dieser mit dem Flansch (5) bündig abschließt.

8. Scharnier nach Anspruch 1, dadurch gekennzeichnet, daß der Riegelteil (13) mit einer gekrümmten Anschlagfläche an der Nase (15) des Scharniertopfes (1) anliegt.

9. Scharnier nach Anspruch 4, dadurch gekennzeichnet, daß die Biegefeder (22) eine Blattfeder ist.

10. Scharnier nach Anspruch 1, dadurch gekennzeichnet, daß eine der Seitenflächen (11, 12) gekrümmt ist und eine gerade und senkrecht zum Boden des Scharniertopfes (1) verläuft.

## Claims

1. Hinge, in particular one-axis hinge, having a hinge arm (20), which may be mounted on a wall of a piece of furniture, and at least one inner coupling part (7) which is rotatably connected to the hinge arm (20) and which may be inserted into a cutout (6) of a hinge pot (1) on the door side perpendicularly or approximately perpendicularly with respect to the plane of the door and which may be detachably anchored in the latter by means of a spring-loaded locking part (13) in the hinge pot (1), the locking part (13), which is tiltably mounted on the coupling part (7), bearing against a lug (15) of the hinge pot wall which delimits the cutout (6), and there also being provided a clamping screw (21), characterized in that there is provided on the two longitudinal sides of the hinge pot (1) on the inner hinge pot wall or on the side of the coupling part (7) associated with the inner hinge pot wall at least one shoulder (9) which is received positively and completely in a cutout (10) of the corresponding part, and in that the shoulder (9) and the corresponding cutout (10) have side faces (11, 12) which diverge as far as to the base of the hinge pot.

2. Hinge according to Claim 1, characterized in that there is rotatably mounted in the hinge pot (1) an unlocking lever (18) by means of which the locking part (13) may be pressed away from the lug (15).

3. Hinge according to Claim 1 or 2, characterized in that there are constructed on the coupling part (7) stops (17) which bear against corresponding stops (16) on a flattened-off side (4) of the hinge pot (1).

4. Hinge according to Claim 1, characterized in that the locking part (13) is acted upon by a flexion spring (22) which is seated in the coupling part (7) and at the same time presses against the hinge pot (1).

5. Hinge according to Claim 4, characterized in that the part (22′) of the flexion spring (22) which presses against the hinge pot (1) is received by a groove (23) in the base of the hinge pot (1).

6. Hinge according to at least one of Claims 1 to 5, characterized in that the coupling part (7) is constructed in two parts and the flexion spring (22) is held in clamped manner between the two parts (7′, 7˝).

7. Hinge according to Claim 2, characterized in that the hinge pot (1) has a flange (5) with a cutout which receives the unlocking lever (18), so that the latter ends flush with the flange (5).

8. Hinge according to Claim 1, characterized in that the locking part (13) bears by means of a curved stop surface against the lug (15) of the hinge pot (1).

9. Hinge according to Claim 4, characterized in that the flexion spring (22) is a leaf spring.

10. Hinge according to Claim 1, characterized in that one of the side faces (11, 12) is curved and one runs in rectilinear manner and perpendicularly with respect to the base of the hinge pot (1).

## Revendications

1. Charnière, en particulier charnière à un axe, comprenant un bras de charnière (20) pouvant être monté sur une paroi de meuble et au moins une pièce d'accouplement (7) intérieure reliée au bras de charnière (20) de manière à pouvoir effectuer une rotation, laquelle pièce d'accouplement peut être mise en place dans un évidement (6) d'un boîtier de charnière (1) côté porte perpendiculairement ou approximativement perpendiculairement au plan de la porte et peut être fixée de manière amovible dans ledit évidement du boîtier de charnière (1) au moyen d'une pièce de verrouillage (13) sollicitée par ressort, la pièce de verrouillage (13) qui est montée sur la pièce d'accouplement (7) de manière à pouvoir basculer, prenant appui contre un nez (15) de la paroi de boîtier de charnière limitant l'évidement (6) et une vis de serrage (21) étant par ailleurs prévue, caractérisée en ce qu'au moins une saillie (9) est prévue sur les deux côtés longitudinaux du boîtier de charnière (1), sur la paroi intérieure du boîtier de charnière ou sur le côté de la pièce d'accouplement (7) associé à la paroi intérieure du boîtier de charnière, laquelle saillie s'engage pleinement et par complémentarité de formes dans un évidement (10) de la pièce correspondante, en ce que la saillie (9) et l'évidement (10) correspondant présentent des surfaces larérales (11, 12) qui divergent jusqu'au fond du boîtier de charnière.

2. Charnière selon la revendication 1, caractérisée en ce qu'un levier de déverrouillage (18) est monté rotatif dans le boîtier de charnière (1), lequel levier permet de repousser la pièce de verrouillage (13) du nez (15).

3. Charnière selon la revendication 1 ou 2, caractérisée en ce que des butées (17) sont réalisées sur la pièce d'accouplement (7), lesquelles butées prennent appui contre des butées (16) correspondantes sur un côté (4) aplati du boîtier de charnière (1).

4. Charnière selon la revendication 1, caractérisée en ce que la pièce de verrouillage (13) est sollicitée par un ressort de flexion (22) qui est monté dans la pièce d'accouplement (7) et exerce simultanément une pression sur le boîtier de charnière (1).

5. Charnière selon la revendication 4, caractérisée en ce que la partie (22′) du ressort de flexion (22) qui exerce une pression sur le boîtier de charnière (1) est logée dans une encoche (23) dans le fond du boîtier de charnière (1).

6. Charnière selon au moins l'une des revendications 1 à 5, caractérisée en ce que la pièce d'accouplement (7) est réalisée en deux parties et le ressort de flexion (22) est bloqué entre les deux parties (7′, 7˝).

7. Charnière selon la revendication 2, caractérisée en ce que le boîtier de charnière (1) présente une patte (5) avec un évidement qui reçoit le levier de déverrouillage (18) si bien que ce dernier se trouve au ras de la patte (5).

8. Charnière selon la revendication 1, caractérisée en ce que la pièce de verrouillage (13) prend appui avec une surface de butée courbe contre le nez (15) du boîtier de charnière (1).

9. Charnière selon la revendication 4, caractérisée en ce que le ressort de flexion (22) est un ressort à lames.

10. Charnière selon la revendication 1, caractérisée en ce que l'une des surfaces latérales (11, 12) est courbe et l'autre s'étend en ligne droite et perpendiculairement au fond du boîtier de charnière (1).
